# EUROPÄISCHE PATENTSCHRIFT

(11) **EP 3 929 392 B1**
(45) Veröffentlichungstag und Bekanntmachung des Hinweises auf die Patenterteilung: **28.09.2022**
(21) Anmeldenummer: 20182277.2
(22) Anmeldetag: 25.06.2020
(51) Int. Cl.: E06B 7/10, F24F 13/18

(54) **FENSTERFALZLÜFTER**
WINDOW FOLDING FAN
AÉRATEUR À GUILLOTINE DE FENÊTRE

(43) Veröffentlichungstag der Anmeldung: 29.12.2021
(73) Patentinhaber: REGEL-air Becks GmbH & Co. KG, 47608 Geldern (DE)
(72) Erfinder: BECKS, Heinz, 47608 Geldern (DE)
(74) Vertreter: Viering, Jentschura & Partner mbB Patent- und Rechtsanwälte

(56) Entgegenhaltungen:
- EP-A2- 2 759 671
- DE-C2- 19 929 133

## Beschreibung

Die Erfindung richtet sich auf einen Fensterfalzlüfter umfassend ein Lüftergehäuse zur innenraumseitigen Befestigung auf dem Blendrahmen eines Fensters oder einer Türe ober- oder unterhalb eines Fenster- oder Türüberschlags und/oder zur Befestigung in einem zwischen dem Blendrahmen und dem Flügelrahmen eines Fensters oder einer Türe ausgebildeten Fensterfalz, wobei das Lüftergehäuse mindestens eine Lüftergehäusekammer, die eine Vorderseite, die eine am Blendrahmen anliegend zu befestigende Anschlagsseite des Lüftergehäuses ausbildet, sowie eine mindestens eine, insbesondere schlitzförmige, Bodenöffnung aufweisende Bodenwand, eine gegenüberliegend und beabstandet zur Bodenwand ausgebildete Deckenwand, eine die Bodenwand und die Deckenwand miteinander verbindende Rückwand sowie zwei gegenüberliegend zueinander angeordnete und jeweils die Bodenwand, die Rückwand und die Deckenwand miteinander verbindende Seitenwände aufweist, und wobei die Deckenwand mindestens eine, insbesondere schlitzförmige, Deckenöffnung aufweist sowie die Rückwand und die Seitenwände geschlossen ausgebildet sind und wobei die mindestens eine Bodenöffnung und die mindestens eine Deckenöffnung Bestandteil eines durch den Innenraum der mindestens einen Lüftergehäusekammer des Lüftergehäuses verlaufenden Luftströmungswegs sind, und wobei im Innenraum der mindestens einen Lüftergehäusekammer mindestens ein Volumenstrombegrenzer derart schwenkbeweglich hängend in dem Luftströmungsweg gelagert ist, dass der Volumenstrombegrenzer einen zwischen der mindestens einen Bodenöffnung und der mindestens einen Deckenöffnung längs des Luftströmungsweges durch den Innenraum der mindestens einen Lüftergehäusekammer strömenden Luftvolumenstrom mittels seiner luftdruckabhängig selbsttätig zwischen einer einen größtmöglichen Luftvolumenstrom ermöglichenden Offenstellung und einer den Luftvolumenstrom begrenzenden, vorzugsweise vollständig unterbindenden, Verschlussstellung variierenden Schwenkstellungen reguliert, wobei der Volumenstrombegrenzer eine sich in der Verschlussstellung an ein verschlussseitiges Anschlagselement anlegende Klappe und ein, vorzugsweise winklig, an dieser angebrachtes und davon abstehendes Kontergewichtelement aufweist.

Fensterfalzlüfter finden in der Ausgestaltung als Fensterfalzlüfter bereits vielfach Anwendung, um Wohnungsräume ausreichend zu belüften und insbesondere einer Schimmelbildung vorzubeugen. Derartige Fensterfalzlüfter werden in den Fensterfalz zwischen Blendrahmen und Fensterrahmen oder Türrahmen oder oberhalb eines Fenster- oder Türüberschlags an einer Stelle an einem Blendrahmen des Fensters oder der Türe verbaut, an welcher die Dichtung möglichst passgenau entfernt worden ist, und weisen einen schwenkbeweglich gelagerten Volumenstrombegrenzer auf. Dieser Volumenstrombegrenzer ist in einem von der Außenseite des Gebäudes zum Rauminneren hin in dem jeweiligen Fensterfalz ausgebildeten Luftströmungsweg angeordnet und verschließt den Luftströmungsweg winddruck- oder luftdruckabhängig. Ein solcher Volumenstrombegrenzer umfasst beispielsweise eine schwenkbeweglich gelagerte Klappe mit einer daran hervorstehenden und als Kontergewicht wirkenden Platte, wobei das Kontergewicht derart angeordnet ist, dass es die Klappe in ihre Öffnungsstellung verschwenkt, wobei die Klappe im Luftströmungsweg angeordnet von dem Luftstrom umströmt wird. Bei ausreichend hohem Wind- oder Luftdruck wird die Klappe gegen die von dem Kontergewicht ausgeübte Kraft selbsttätig allein aufgrund des anstehenden Winddruckes und des durch die Luftströmung bewirkten Unter- oder Überdruckes in ihre Schließposition bewegt. In ihrer Schließposition schlägt die Klappe des Volumenstrombegrenzers dann in einer den Luftströmungsweg unterbrechenden Weise an ein in einem den Volumenstrombegrenzer umfassenden Gehäuse angeordnetes Anschlagselement an. Solche Fensterfalzlüfter sind aus der DE 199 29 133 C2 sowie der EP 2 759 671 A2 im Zusammenhang mit einem Kunststofffenster bekannt. Das Kunststofffenster besteht aus einem Fensterflügel und einem Blendrahmen mit einem Fensterfalz zwischen einer äußeren Blendrahmendichtung und einer inneren Flügeldichtung. Dabei strömt durch den Fensterfalz Luft zwischen dem Fensterflügel und dem Blendrahmen von außen nach innen und umgekehrt. In dem Fensterfalz ist wenigstens ein Falzlüfter vorgesehen, der eine Luftführungskammer und einen Volumenstrombegrenzer aufweist. Der Fensterfalzlüfter ist am Blendrahmen befestigt und der Volumenstrombegrenzer weist wenigstens eine schwenkbeweglich gelagerte Klappe auf.

Ein für die Anordnung im Fensterfalz eines üblichen Holzfensters ausgebildeter Fensterfalzlüfter ist aus der DE 102 40 290 A1 bekannt. Dieser Fensterfalzlüfter weist ein Lüftergehäuse auf, das im Fensterfalz mit Befestigung am Blendrahmen zwischen einem Blendrahmen und einem Fensterflügel angeordnet wird. Dieses Lüftergehäuse weist eine mindestens eine, insbesondere schlitzförmige, Bodenöffnung aufweisende Bodenwand, eine gegenüberliegend und beabstandet dazu ausgebildete Deckenwand, eine die Bodenwand und die Deckenwand verbindende Rückwand sowie zwei gegenüberliegend zueinander angeordnete und jeweils die Bodenwand, die Rückwand und die Deckenwand miteinander verbindende Seitenwände auf, wobei die Rückwand mindestens eine, insbesondere schlitzförmige, Rückwandöffnung aufweist und wobei die Bodenöffnung und die Rückwandöffnung Bestandteil eines durch den Innenraum des Lüftergehäuses verlaufenden Luftströmungsweges sind. Weiterhin ist im Innenraum des Lüftergehäuses im Luftströmungsweg ein Volumenstrombegrenzer derart schwenkbeweglich gelagert, dass durch Anschlag des Volumenstrombegrenzers an ein im Bereich des Luftströmungswegs ausgebildetes Anschlagselement der Luftströmungsweg im Innenraum des Lüftergehäuses unterbrechbar ist.

Die vorstehend erwähnten bekannten Fensterfalzlüfter stellen jeweils einen gattungsgemäßen Fensterfalzlüfter dar.

Auch wenn diese Fensterfalzlüfter bereits hervorragend funktionieren, besteht dennoch das Bedürfnis, deren Strömungsregulierungsverhalten weiter zu verbessern.

Der Erfindung liegt daher die Aufgabe zugrunde, eine Lösung zu schaffen, die das Luftströmungsregulierungsverhalten eines derartigen Fensterfalzlüfters weiter verbessert.

Diese Aufgabe wird durch einen Fensterfalzlüfter gemäß Anspruch 1 gelöst. Vorteilhafte Ausgestaltungen und zweckmäßige Weiterbildungen sind Gegenstände der abhängigen Unteransprüche.

Bei einem Fensterfalzlüfter der eingangs näher bezeichneten Art wird die vorstehende Aufgabe dadurch gelöst, dass die mindestens eine Bodenöffnung und die mindestens eine Deckenöffnung im Vorderseitenbereich der Lüftergehäusekammer unmittelbar an die Anschlagsseite des Lüftergehäuses angrenzend oder mit geringem Abstand benachbart zu der Anschlagsseite des Lüftergehäuses ausgebildet sind und der mindestens eine Volumenstrombegrenzer in einem dazu gegenüberliegenden Bereich der Lüftergehäusekammer mit Abstand benachbart zu der Rückwand und mit vorzugsweise geringem Abstand zur Deckenwand an seinen sich seitlich gegenüberliegenden Seiten in je einer Seitenwand oder einem parallel dazu angeordneten Lagerelement hängend schwenkbeweglich gelagert ist, und dass die Deckenwand das verschlussseitige Anschlagsselement ausbildet, wobei die Klappe einerseits schwerer als das Kontergewichtelement ausgebildet und andererseits derart dimensioniert ist, dass sie in ihre Verschlussstellung verschwenkt die je nach Anzahl mindestens eine oder mehreren Deckenöffnungen einer Luftführungskammer überdeckend und den Luftströmungsweg, zumindest annähernd, verschließend an die Innenseite der Deckenwand anschlägt.

Da bei dieser erfindungsgemäßen Ausführungsform aufgrund der gewählten Gewichtsverteilung von Klappe und Kontergewichtelement sowie der gewählten Anordnung der Lagerungspunkte für den Volumenstrombegrenzer in einer jeweiligen Luftführungskammer das Kontergewichtelement die Schwenkbewegung des Volumenstrombegrenzers in seine Verschlussstellung unterstützt und die Klappe des Volumenstrombegrenzers nur geringfügig mit ihrer Vorderkante oder Vorderseite in den Luftströmungsweg des in der Lüftergehäusekammer strömenden Luftvolumenstroms hineinragt, zeigt ein erfindungsgemäß ausgebildeter Fensterfalzlüfter ein gegenüber dem Stand der Technik verbessertes Luftströmungsregulierungsverhalten und ermöglicht höhere Volumenströme. So haben Messungen nach DIN 1946-6:2019 im Bereich zwischen 2 Pascal und 8 Pascal Luftdurchgangswerte mit durchschnittlich um ca. 26 % höheren Volumenströmen (gemessen in m³/h) gegenüber aus dem Stand bekannten Fensterfalzlüftern gezeigt.

Vorteilhafterweise weist das Lüftergehäuse eines Fensterfalzlüfters mehr als eine Lüftergehäusekammer, vorzugsweise zwei Lüftergehäusekammern, auf.

Hierbei ist es dann zudem zweckmäßig, wenn die mindestens eine oder jede Lüftergehäusekammer einen hängend schwenkbeweglich gelagerten Volumenstrombegrenzer aufweist

Eine weitere vorteilhafte Ausgestaltung der Erfindung besteht auch darin, dass die schwenkbewegliche Lagerung des Volumenstromelementes im Übergang von der Klappe zum Kontergewichtelement ausgebildet ist.

Zweckmäßigerweise sind weiterhin die Gewichte von Klappe und Kontergewichtelement derart aufeinander abgestimmt sind, dass der Volumenstrombegrenzer bei unterbrochenem oder ruhendem Luftvolumenstrom in seine Offenstellung verschwenkt.

In besonders vorteilhafter Ausgestaltung zeichnet sich die Erfindung dadurch aus, dass das Gewicht des Kontergewichtelementes 20 % - 49 %, vorzugsweise 30 % - 45 %, des Gewichts des Volumenstrombegrenzers beträgt. Der Volumenstrombegrenzer wird somit aufgrund der auf die Klappe einwirkenden Schwerkraft, die größer als die auf das Kontergewichtelement einwirkende Schwerkraft ist, in seine Offenstellung bewegt und dort gehalten, solange keine in Richtung entgegen der Schwerkraft wirkende Kraft von einem durch das Lüftergehäuse strömenden Luftvolumenstrom auf den Volumenstrombegrenzer einwirkt.

Um den Luftvolumenstrom nur über einen möglichst kurzen Weg im Lüftergehäuse längs des Luftströmungsweges führen zu müssen, sieht die Erfindung in besonders vorteilhafter Weiterbildung vor, dass sich die mindestens eine Bodenöffnung und die mindestens eine Deckenöffnung einer Luftführungskammer in ihrer lotrechten Übereinanderlage mindestens teilweise überlappen und/oder dass in einer Luftführungskammer mehrere Bodenöffnungen und Deckenöffnungen ausgebildet sind, wobei sich paarweise jeweils eine Bodenöffnung und eine Deckenöffnung in ihrer lotrechten Übereinanderlage mindestens teilweise überlappen.

Hierbei ist dann in einer besonders vorteilhaften Ausgestaltung weiterhin vorgesehen, dass das Volumenstromelement derart gelagert und dimensioniert ist, dass seine Klappe mit ihrer Vorderseite nur geringfügig in einen durch gerade Begrenzungslinien zwischen jeweils einer Bodenöffnung und einer Deckenöffnung, die sich in der lotrechten Übereinanderlage befinden, darstellbaren Luftströmungskorridor hineinragt.

Weiterhin kann die Bodenwand zumindest über einen Teil, vorzugsweise über den größten Teil, ihres bis zur Rückwand reichenden Erstreckungsbereiches in Richtung auf die Rückwand zu geneigt ansteigend oder bogenförmig ausgebildet sein.

Der Volumenstrombegrenzer kann ein aus seiner der Deckenwand zugewandten Oberfläche hervorstehendes Federelement aufweisen, das sich bei Verschwenken des Volumenstrombegrenzers in seine Verschlussstellung an die Innenwand der Deckenwand anlegt und mittels seiner Federkraft die Schwenkbewegung des Volumenstrombegrenzers in seine Verschlussstellung gegen die Wirkung des in der Luftführungskammer von außen nach innen strömenden Luftvolumenstroms bremst. Diese Wirkung tritt insbesondere bei waagerechter Anordnung des Fensterfalzlüfters - und damit des Volumenstrombegrenzers - in oder an einem Fenster- oder Türrahmen ein. Bei vertikaler Anordnung wird der Volumenstrombegrenzer durch das Federelement in seiner Offenstellung gehalten.

Zweckmäßiger Weise sind die Klappe und das Kontergewichtelement des Volumenstrombegrenzers als ein einteiliges Lüfterbauteil ausbildet, welches auf innenliegend an oder in den Seitenwänden ausgebildeten Lagerschalen oder Lagerschlitzen gelagert und geführt wieder herausnehmbar in das Lüftergehäuse einsetzbar oder insbesondere einschiebbar ist.

Um die Verschwenkung des Volumenstrombegrenzers in seine Offenstellung zu begrenzen kann vorgesehen sein, dass aus der Bodenwand ein bodenseitiges Anschlagselement hervorsteht.

Zur Verminderung der Geräuschentwicklung ist es schließlich von Vorteil, wenn die Klappe an ihrer Vorderseite, vorzugsweise im Bereich der Mitte ihrer Längserstreckung, einen geräuschdämpfend gepolsterten Anschlagsbereich aufweist, welcher die Schwenkbewegung der Klappe in Offenstellungsrichtung begrenzend in der vollständigen Offenstellung der Klappe an das bodenseitige Anschlagselement und/oder die Schwenkbewegung der Klappe in Verschlussstellungsrichtung begrenzend in der vollständigen Verschlussstellung der Klappe an die Innenseite der Deckenwand anschlägt.

Die Erfindung ist nachstehend anhand einer Zeichnung näher erläutert. Diese zeigt in
- Fig. 1: in schematischer Schnittdarstellung eine erste Ausführungsform eines erfindungsgemäßen Fensterfalzlüfters in seiner an einem Blendrahmen montierten Gebrauchs- oder Montageposition,
- Fig. 2: in schematischer Perspektivdarstellung die Ausführungsform des Fensterfalzlüfters nach Fig.1,
- Fig. 3: in schematischer Schnittdarstellung den Fensterfalzlüfter nach Fig. 1 und 2 mit in Offenstellung befindlichem Volumenstrombegrenzer,
- Fig. 4: in schematischer Schnittdarstellung den Fensterfalzlüfter nach Fig. 1 und 2 mit in Verschlussstellung befindlichem Volumenstrombegrenzer,
- Fig. 5: die Ausführungsform des Fensterfalzlüfters nach Fig.1 - 4 in einer weiteren schematischen Perspektivdarstellung,
- Fig. 6: in schematischer Schnittdarstellung eine zweite Ausführungsform eines erfindungsgemäßen Fensterfalzlüfters in seiner an einem Blendrahmen montierten Gebrauchs- oder Montageposition,
- Fig. 7: in schematischer Perspektivdarstellung einen in beiden Ausführungsformen des Fensterfalzlüfters nach Fig.1 und 6 enthaltenen Volumenstrombegrenzers, und in
- Fig. 8: in schematischer Aufsicht ein mit einem erfindungsgemäßen Fensterfalzlüfter versehenes Fenster.

Der in den Figuren 1 und 8 insgesamt mit 1 bezeichnete Fensterfalzlüfter besteht aus einem Lüftergehäuse 2, das in Form eines länglichen, schmalen, quaderförmigen Hohlkörpers ausgestaltet ist und eine Bodenwand 3, eine gegenüberliegend und beabstandet zu der Bodenwand 3 ausgebildete Deckenwand 4, eine die Bodenwand 3 und die Deckenwand 4 verbindende Rückwand 5 sowie zwei gegenüberliegend zueinander angeordnete und jeweils die Bodenwand 3, die Deckenwand 4 und die Rückwand 5 miteinander verbindende Seitenwände 6 aufweist. In gleicher Weise ist das Lüftergehäuse 2a aufgebaut. Auf seiner Vorderseite 7, die eine Anschlagsseite ausbildet, mit welcher das Lüftergehäuse 2 beim Ausführungsbeispiel nach den Figuren 1 - 5 oberhalb eines Fenster- oder Türüberschlags 50 an dem Blendrahmen 25 eines Fensters oder einer Türe anbringbar ist und in seiner Gebrauchsposition angebracht ist oder mit welcher das Lüftergehäuse 2a beim Ausführungsbeispiel nach der Figur 6 im Fenster- oder Türfalz 51 zwischen dem Blendrahmen 25 eines Fensters oder einer Türe und einem Fenster- oder Türflügel 24 anbringbar ist und in seiner Gebrauchsposition angebracht ist, ist das jeweilige Lüftergehäuse 2, 2a in den Ausführungsbeispielen nach den Figuren 1 - 5 und 6 unverschlossen. Es ist aber auch möglich, dass die Vorderseite 7 durch eine Vorderwand geschlossen ausgebildet ist. Durch einen Trennabschnitt 8 ist das Lüftergehäuse 2 - aber auch das Lüftergehäuse 2a - in zwei separate Luftführungskammern 9a, 9b unterteilt. Um Lufteintritts- und Luftaustrittsmöglichkeiten für die Ausbildung eines Luftströmungsweges 13 in den Lüftergehäusen 2, 2a und in jeder der beiden Luftführungskammern 9a, 9b auszubilden, sind in der Bodenwand 3 zwei längliche, schlitzförmig ausgebildete Bodenöffnungen 10 in Form von Ausnehmungen am vorderseitigen Randbereich der Bodenwand 3 ausgebildet, wobei jeweils eine Bodenöffnung 10 einer Luftführungskammer 9a, 9b zugeordnet ist. In der der Bodenwand 3 gegenüberliegenden Deckenwand 4 sind auf der der Vorderseite 7 zugewandten Seite längs der Deckenwand 4 vier schlitzförmige Deckenöffnungen 11 ausgebildet, wovon jeweils zwei einer der beiden Luftführungskammern 9a, 9b zugeordnet sind. Hierbei sind die Bodenöffnungen 10 und die Deckenöffnungen 11 Bestandteil eines oder mehrerer Luftströmungswege 13, wobei jeweils ein Luftströmungsweg 13 durch eine der beiden Luftführungskammern 9a, 9b verläuft.

In den Ausführungsbeispielen nach den Figuren 1 bis 6 ist im Innenraum 12 des jeweiligen Lüftergehäuses 2, 2a in jeder der Luftführungskammern 9a, 9b jeweils ein Volumenstrombegrenzer 14 schwenkbeweglich hängend gelagert angeordnet. Der schwenkbeweglich gelagerte Volumenstrombegrenzer 14 besteht jeweils aus einer Klappe 15 und einem daran hervorstehend angeordneten und als Kontergewicht wirkenden Kontergewichtelement 16. Auf der der Vorderkante 17 der Klappe 15 gegenüberliegenden Rückseite der Klappe 15 weist die Klappe 15 im Übergangsbereich zum Kontergewichtelement 16 zwei sich einander gegenüberliegende und jeweils in Längsrichtung der Klappe 15 über deren seitliche Begrenzung hervorstehende Stütz- und Lagerelemente 18 auf, mit welchen die Klappe 15 hängend schwenkbeweglich in jeweils einer von zwei sich gegenüberliegend angeordneten Seitenwänden 6 einer Luftführungskammer 9a, 9b gelagert ist. Die Klappe 15 und das Kontergewichtelement 16 des Volumenstrombegrenzers 14 sind als ein einteiliges Lüfterbauteil ausbildet, welches auf innenliegend an oder in den Seitenwänden 6 ausgebildeten Lagerschalen oder Lagerschlitzen gelagert und geführt wieder herausnehmbar in das Lüftergehäuse 2, 2a einsetzbar, insbesondere einschiebbar, ist. In der maximalen Öffnungs- oder Offenstellung des Volumenstrombegrenzers 14 schlägt die Platte 15 in der in Fig.3 dargestellten Stellung auf einem bodenseitigen Anschlagselement 53 auf, das in jeder Luftführungskammer 9a, 9b aus der Bodenwand 3 in den Innenraum 12 hineinragend hervorsteht. In der in Fig. 4 dargestellten Schließ- oder Verschlussstellung des Volumenstrombegrenzers14 schlägt die Klappe 15 an der Innenseite der Deckenwand 4 des Lüftergehäuses 2, 2a an. Die Klappe 15 weist im Bereich der Mitte ihrer Längserstreckung an ihrer Vorderkante 17 einen geräuschdämpfend mit einem Weichkunststoffteil gepolsterten Anschlagsbereich 19 auf, der der Vermeidung von Klappergeräuschen dient. Dieser Anschlagsbereich 19 ist auf der der Bodenwand 3 zugewandten Seite über deren Oberfläche hervorstehend an der Klappe befestigt und deckt zudem die Vorderkante 17 bereichsweise ab. Auf der gegenüberliegenden, der Deckenwand 5 zugewandten Oberseite der Klappe 15 ist der gepolsterte Anschlagsbereich 19 in eine Mulde eingelassen und schließt bündig mit der Oberseite der Klappe 15 ab. Mit dem gepolsterten Anschlagsbereich 19 schlägt die Klappe 15 am Ende ihrer Schwenkbewegung in Offenstellungsrichtung bei vollständiger Offenstellung der Klappe 15 an das bodenseitige Anschlagselements 53 an. Am Ende ihrer Schwenkbewegung in Verschlussstellungsrichtung liegt die Klappe 15 bei vollständiger Verschlussstellung der Klappe 15 an der Innenseite der Deckenwand 4 an.

Die Bodenwand 3 des Lüftergehäuses 2 weist auf ihrer der Rückwand 5 gegenüberliegenden Seite einen ersten Wandungsabschnitt 22 auf, der durch einen geraden oder ebenen Wandungsverlauf gekennzeichnet ist. Weiterhin weist die Bodenwand 3 auf ihrer an die Rückwand 5 angrenzenden Seite einen zweiten Wandungsabschnitt 23 auf, der außenseitig durch einen auf die Rückwand 5 zu geneigt ansteigend verlaufenden Wandungsverlauf gekennzeichnet ist. Auch wenn im Ausführungsbeispiel dieser "schräge" Wandungsverlauf im zweiten Wandungsabschnitt 23 linear ansteigend ausgebildet ist, ist es auch möglich, diesen zweiten Wandungsabschnitt 23 gestuft oder in einer kreisbogensegmentförmigen Ausgestaltung auszubilden. Vorteilhaft ist es, wenn die Bodenwand 3 zumindest über einen Teil, vorzugsweise über den größten Teil, ihres bis zur Rückwand 5 reichenden Erstreckungsbereiches in Richtung auf die Rückwand 5 zu geneigt ansteigend oder bogenförmig ausgebildet ist, derart, dass in diesem Bereich bei einem Aufschwenken des Tür- oder Fensterflügels 24 in seine Kippstellung die dabei eine bogenförmige Bewegung beschreibende, dem Blendrahmen 25 zugewandte Kante 26 nicht mit der Bodenwand 3 in Berührung kommt, insbesondere nicht an dieser anschlägt. Die schlitzförmigen Bodenöffnungen 10 sind in dem ersten Wandabschnitt 22 ausgebildet. Gemäß einer nicht dargestellten Ausführungsform kann die Bodenwand 3 aber auch gerade verlaufend ausgebildet sein, wie dies beim Lüftergehäuse 2a beim Ausführungsbeispiel nach der Fig. 6 der Fall ist.

Die die Vorderseite 7 des Lüftergehäuses 2, 2a umgrenzenden Randbereiche, welche von Stirnrändern der Bodenwand 3, der Deckenwand 4 und der Seitenwände 6 gebildet werden, sind derart ausgestaltet, dass sie sich bei einer Befestigung des Lüftergehäuses 2, 2a an dem Blendrahmen 25 an dessen Oberfläche anlegen. Dabei ist das Lüftergehäuse 2, 2a weiterhin so dimensioniert, dass dann die Bodenöffnungen 10 genau oberhalb eines zwischen dem Fensterflügel 24 und dem Blendrahmen 25 ausgebildeten Fensterspaltes 27 angeordnet sind, wie dies den Figuren 1 und 6 zu entnehmen ist. In den in den Figuren 1 und 6 dargestellten Gebrauchslage oder Gebrauchsposition der Fensterfalzlüfter 1 und 1a, in welcher er jeweils an dem Blendrahmen 25 fest gelegt ist, ist er so positioniert, dass die Umrandung seiner Vorderseite 7 das Lüftergehäuse 2, 2a in einer dessen Innenraum 12 abdichtenden Weise an dem Blendrahmen 25 anlegt. Bei der Ausführungsform nach den Figuren 1 -5 liegt zudem der erste Wandungsabschnitt 22 derart an der Kante 26 auf der Oberseite des Fensterflügels 24 auf, dass damit der Fensterspalt 27 abdichtend an den Bodenöffnungen 10 anliegt, so dass auf dem Weg von außen A nach innen I aus dem Fensterspalt 27 längs des Strömungsweges 13 strömende Luft in den Innenraum 12 des Lüftergehäuses 2 gelenkt wird. In der in Fig. 1 und 3 dargestellten Öffnungsposition des Volumenstrombegrenzers 14 strömt luftdruckanhängig längs des in Fig. 1 gestrichelt dargestellten Strömungswegs 13 je Luftführungskammer 9a, 9b Luft entweder von der Innenseite I zur Außenseite A oder von der Außenseite A zur Innenseite I durch den zwischen dem Blendrahmen 25 und dem Fensterflügel 24 ausgebildeten Fensterfalz 51. Hierbei sind in den in Figur 8mit der Bezugsziffer 28 bezeichneten Abschnitten die Fensterfalzdichtungen und ggf. vorhandene Mitteldichtungen entfernt, so dass von außen A Luft in den Fensterfalz 51 einströmen und im Fensterfalz 51 bis in den Bereich des auf oder an dem Blendrahmen 25 angeordneten Fensterfalzlüfters 1, 1a gelangen kann, in dessen Bereich ebenfalls die Fensterfalzdichtungen und ggf. vorhandene Mitteldichtungen entfernt sind, so dass die Luft hier dann unter Durchströmung des jeweiligen Lüftergehäuses 2, 2a in den Innenraumbereich I ausströmen kann.

Um das jeweilige Lüftergehäuse 2, 2a und damit den jeweiligen Fensterfalzlüfter 1, 1a auf einfache Art und Weise an einem Blendrahmen 25 befestigen zu können, weist er/es zylinderförmige Bohrungen 29 auf, durch welche hindurch von der Seite der Rückwand 5 her Befestigungsschrauben in den Blendrahmen 25 eingeschraubt werden können.

Wie aus Figur 7 ersichtlich ist, ist auf der der Innenseite der Deckenwandung 4 zugewandten Oberflächenseite der Klappe 15 ein Federelement 54 hervorstehend angeordnet, das mit Vorspannung aus einer Mulde 55, in welcher es an der Klappe 15 befestigt ist, über die Oberseite der Klappe 15 herausragt. Dieses Federelement 54 legt sich in der am Blendrahmen 25 montierten Gebrauchsposition des Lüftergehäuses 2, 2a im Verlaufe der Schwenkbewegung des Volumenstrombegrenzers 14 von seiner Offenstellung in seine Verschlussstellung an der Innenseite der Deckenwand 4 an und vergrößert dann aufgrund der Rückstellkraft des Federelementes 54 den dem längs des Luftströmungsweges 13 von außen nach innen strömenden Luftvolumenstrom entgegenwirkenden Strömungswiderstand. Eine solche Ausführungsform erlaubt es zudem, den erfindungsgemäßen Fensterfalzlüfter 1, 1a nicht nur waagerecht oberhalb des Fensterflügels 24 oder im Fensterfalz 51 anzuordnen, wie dies in Fig. 1, 6 und 8 dargestellt ist, sondern ihn auch senkrecht am Fensterflügel 24 oder im Fensterfalz 51 anzuordnen und an dem zugeordneten Blendrahmen 25 zu befestigen.

Alle Bestandteile eines Fensterfalzlüfters 1, 1a können spritzgusstechnisch aus Kunststoff hergestellt sein.

Der Fensterfalzlüfter 1 ist systemunabhängig, d. h. unabhängig von dem jeweiligen Beschlagsystem und dem jeweiligen Fenstertyp und kann daher für jede Art von Kunststoff-, Holz- und Aluminium-Fenster sowohl bei vorhandener Anschlagdichtung als auch vorhandener Mitteldichtung eingesetzt werden.

Soweit vorstehend bei beiden Ausführungsformen gleiche Bezugszeichen verwendet werden, betreffen diese jeweils identische oder gleiche Elemente oder Bauteile.

Bei der Ausführungsform nach Figur 6 ist zwischen dem Blendrahmen 25 und dem Fenster- oder Türflügel 24, beide jeweils aus Holz, der Fensterfalz 51 gebildet, dessen Querschnitt und geometrische Ausbildung sich von einem Fensterfalz eines bekannten Holzfensters ggf. dadurch unterscheiden, dass er im Querschnitt größer gehalten ist als ein üblicher Fensterfalz, sodass der Blendrahmen 25 so gestaltet ist, dass oben im Fensterfalz 51 am Blendrahmen 25 ein quaderförmiger Luftführungsbereich 55 mittels aus der Deckenwand 4 herausstehender und im Fenster- oder Türfalz 51 an der Unterseite des Blendrahmens 25 anliegender Stege oder Pfosten 56 ausgebildet ist. Der erforderliche Platz für den Luftführungsbereich 55 wird dadurch bereitgestellt, dass im Blendrahmen 25 das normalerweise vorhandene, störende Material weggenommen, insbesondere weggefräst wird. Insgesamt ist die Höhe des Fensteroder Türfalzes 51 so gewählt, dass zwischen dem Fenster- oder Türflügel 24 und dem Luftführungsbereich 55 noch ein Zwischenraum 57 frei bleibt. Im Anschlagsbereich des Blendrahmens 25 ist der Fenster- oder Türspalt 27 ausgebildet. Desgleichen ist im Bereich des Fenster- oder Türüberschlags 50 zum Blendrahmen 25 ein Luftströmungsschlitz 58 ausgebildet. An der Rückwand 5 ist ein möglicher Strömungsweg mittels einer Mitteldichtung 63 abgedichtet und verschlossen.

Der Fensterfalzlüfter 1a besteht, wie sich aus Fig. 6 ergibt, aus dem Lüftergehäuse 2a mit der an dem Blendrahmen 25 anliegenden Vorderseite 7, der gegenüberliegenden Rückwand 5, der Bodenwand 3, der Deckenwand 4 und den Seitenwänden 6. Im Inneren des Lüftergehäuses 2a ist der Volumenstrombegrenzer 14 analog der Ausführung nach den Figuren 1 - 5 ausgebildet und angeordnet. In der Bodenwand 3 ist seitlich die Bodenöffnung 10 je Luftführungskammer 9a, 9b ausgebildet und in der Deckenwand ist 4 sind jeweils seitlich versetzt zur Bodenöffnung 10 die Deckenöffnungen 11 ausgebildet und angeordnet. In der Luftführungskammern 9a, 9b ist der jeweilige Volumenstrombegrenzer 14 jeweils an den Stütz- und Lagerelementen 18 um eine Achse 59 schwenkbeweglich hängend gelagert angeordnet. Das von der Außenseite A zur Raumseite oder Innenseite I strömende Luftströmungsvolumen an Zuluft gelangt längs des Luftströmungsweges 13 von der Außenseite A durch den Fenster- oder Türspalt 27 in das Innere des Lüftergehäuses 2a, d.h. in je nach Anzahl eine oder beide Luftführungskammern 9a, 9b, und von dort nach Durchströmen der jeweiligen Deckenöffnung 11 in den Fensterfalz 51 sowie von hieraus durch den Luftströmungsschlitz 58 in Richtung des Pfeiles in das Rauminnere I. Die Abluft strömt entsprechend umgekehrt von der Innenseite I zur Außenseite A.

Bei den Fensterfalzlüftern 1, 1a weist das Lüftergehäuse 2, 2a mehr als eine Lüftergehäusekammer 9a, 9b, vorzugsweise zwei Lüftergehäusekammern 9a, 9b, auf, wobei in jeder Lüftergehäusekammer 9a, 9b ein hängend schwenkbeweglich gelagerter Volumenstrombegrenzer 14 angeordnet ist, dessen schenkbewegliche Lagerung jeweils im Übergang von der Klappe 15 zum Kontergewichtelement 16 ausgebildet ist. Hierbei sind die Gewichte von Klappe 15 und Kontergewichtelement 16 derart aufeinander abgestimmt sind, dass der Volumenstrombegrenzer 14 bei unterbrochenem oder ruhendem oder nur geringem Luftvolumenstrom in seine Offenstellung verschwenkt. Das Gewicht des Kontergewichtelementes 16 beträgt 20 % - 49 %, vorzugsweise 30 % - 45 %, des Gewichts des Volumenstrombegrenzers 14.

Die mindestens eine Bodenöffnung 10 und die mindestens eine Deckenöffnung 11 einer Luftführungskammer 9a, 9b überlappen sich in ihrer lotrechten Übereinanderlage mindestens teilweise. Ebenso überlappen sich in einer Luftführungskammer 9a, 9b mit mehreren Bodenöffnungen 10 und mehreren Deckenöffnungen 11 diese paarweise jeweils derart, dass sich jeweils eine Bodenöffnung 10 und eine Deckenöffnung 11 in ihrer lotrechten Übereinanderlage mindestens teilweise überlappen.

Das Volumenstromelement 14 ist derart gelagert und dimensioniert ist, dass seine Klappe 15 mit ihrer Vorderseite 17 nur geringfügig in einen durch gerade Begrenzungslinien zwischen jeweils einer Bodenöffnung 10 und einer Deckenöffnung 11, die sich in der lotrechten Übereinanderlage befinden, darstellbaren Luftströmungskorridor 62 hineinragt. Hierbei werden die Begrenzungslinien ausgehend von diese jeweils begrenzenden Längsrändern zwischen jeweils einer Bodenöffnung 10 und einer Deckenöffnung 11 gezogen.

Mit dem aus einer der Deckenwand 4 zugewandten Oberfläche des Volumenstrombegrenzers 14 hervorstehenden Federelement 54, das sich bei Verschwenken des Volumenstrombegrenzers 14 in seine Verschlussstellung an die Innenwand der Deckenwand 4 anlegt, wird mittels der gegen den in der Luftführungskammer 9a, 9b von außen A nach innen I strömenden Luftvolumenstrom wirkenden Federkraft des jeweiligen Federelements 54 die Schwenkbewegung des Volumenstrombegrenzers 14 in seine Verschlussstellung gegen die Wirkrichtung des in der Luftführungskammer 9a, 9b von der Außenseite A zur Innenseite I strömenden Luftvolumenstroms gebremst.

Die Klappe 15 und das Kontergewichtelement 16 des Volumenstrombegrenzers 14 sind als ein einteiliges Lüfterbauteil ausbildet sind, welches auf innenliegend an oder in den Seitenwänden 6 ausgebildeten Lagerschalen oder Lagerschlitzen gelagert und geführt wieder herausnehmbar in das Lüftergehäuse 2, 2a einsetzbar, insbesondere einschiebbar, ist.

## Patentansprüche

1. Fensterfalzlüfter (1, 1a) umfassend ein Lüftergehäuse (2, 2a) zur innenraumseitigen Befestigung auf dem Blendrahmen (25) eines Fensters (60) oder einer Türe ober- oder unterhalb eines Fenster- oder Türüberschlags (50) und/oder zur Befestigung in einem zwischen dem Blendrahmen (25) und dem Flügelrahmen (24) eines Fensters (60) oder einer Türe ausgebildeten Fensterfalz (51), wobei das Lüftergehäuse (2, 2a) mindestens eine Lüftergehäusekammer (9a, 9b), die eine Vorderseite (7), die eine am Blendrahmen (25) anliegend zu befestigende Anschlagsseite des Lüftergehäuses (9a, 9b) ausbildet, sowie eine mindestens eine, insbesondere schlitzförmige, Bodenöffnung (10) aufweisende Bodenwand (3), eine gegenüberliegend und beabstandet zur Bodenwand (3) ausgebildete Deckenwand (4), eine die Bodenwand (3) und die Deckenwand (4) miteinander verbindende Rückwand (5) sowie zwei gegenüberliegend zueinander angeordnete und jeweils die Bodenwand (3), die Rückwand (5) und die Deckenwand (4) miteinander verbindende Seitenwände (6) aufweist, und wobei die Deckenwand (4) mindestens eine, insbesondere schlitzförmige, Deckenöffnung (11) aufweist sowie die Rückwand (5) und die Seitenwände (6) geschlossen ausgebildet sind und wobei die mindestens eine Bodenöffnung (10) und die mindestens eine Deckenöffnung (11) Bestandteil eines durch den Innenraum der mindestens einen Lüftergehäusekammer (9a, 9b) des Lüftergehäuses (2, 2a) verlaufenden Luftströmungswegs (13) sind, und wobei im Innenraum der mindestens einen Lüftergehäusekammer (9a, 9b) mindestens ein Volumenstrombegrenzer (14) derart schwenkbeweglich hängend in dem Luftströmungsweg (13) gelagert ist, dass der Volumenstrombegrenzer (14) einen zwischen der mindestens einen Bodenöffnung (10) und der mindestens einen Deckenöffnung (11) längs des Luftströmungsweges (13) durch den Innenraum der mindestens einen Lüftergehäusekammer (9a, 9b) strömenden Luftvolumenstrom mittels seiner luftdruckabhängig selbsttätig zwischen einer einen größtmöglichen Luftvolumenstrom ermöglichenden Offenstellung und einer den Luftvolumenstrom begrenzenden, vorzugsweise vollständig unterbindenden, Verschlussstellung variierenden Schwenkstellungen reguliert, wobei der Volumenstrombegrenzer (14) eine sich in der Verschlussstellung an ein verschlussseitiges Anschlagselement anlegende Klappe (15) und ein, vorzugsweise winklig, an dieser angebrachtes und davon abstehendes Kontergewichtelement (16) aufweist,
**dadurch gekennzeichnet,**
**dass** die mindestens eine Bodenöffnung (10) und die mindestens eine Deckenöffnung (11) im Vorderseitenbereich der Lüftergehäusekammer (9a, 9b) unmittelbar an die Anschlagsseite des Lüftergehäuses (2, 2a) angrenzend oder mit geringem Abstand benachbart zu der Anschlagsseite des Lüftergehäuses (2, 2a) ausgebildet sind und der mindestens eine Volumenstrombegrenzer (14) in einem dazu gegenüberliegenden Bereich der Lüftergehäusekammer (9a, 9b) mit Abstand benachbart zu der Rückwand (5) und mit vorzugsweise geringem Abstand zur Deckenwand (4) an seinen sich seitlich gegenüberliegenden Seiten (61a, 61b) in je einer Seitenwand (6) oder einem parallel dazu angeordneten Lagerelement hängend schwenkbeweglich gelagert ist,
und **dass** die Deckenwand (4) das verschlussseitige Anschlagsselement ausbildet, wobei die Klappe (15) einerseits schwerer als das Kontergewichtelement (16) ausgebildet und andererseits derart dimensioniert ist, dass sie in ihre Verschlussstellung verschwenkt die je nach Anzahl mindestens eine oder mehreren Deckenöffnungen (11) einer Luftführungskammer (9a, 9b) überdeckend und den Luftströmungsweg (13), zumindest annähernd, verschließend an die Innenseite der Deckenwand (4) anschlägt.

2. Fensterfalzlüfter (1, 1a) nach Anspruch 1, **dadurch gekennzeichnet, dass** das Lüftergehäuse (2, 2a) mehr als eine Lüftergehäusekammern (9a, 9b), vorzugsweise zwei Lüftergehäusekammern (9a, 9b), aufweist.

3. Fensterfalzlüfter (1, 1a) nach Anspruch1 oder 2, **dadurch gekennzeichnet, dass** die mindestens eine oder jede Lüftergehäusekammer (9a, 9b) einen hängend schwenkbeweglich gelagerten Volumenstrombegrenzer (14) aufweist

4. Fensterfalzlüfter (1, 1a) nach einem der vorhergehenden Ansprüche, **dadurch gekennzeichnet, dass** die schenkbewegliche Lagerung des Volumenstromelementes (14) im Übergang von der Klappe (15) zum Kontergewichtelement (16) ausgebildet ist.

5. Fensterfalzlüfter (1, 1a) nach einem der vorhergehenden Ansprüche, **dadurch gekennzeichnet, dass** die Gewichte von Klappe (15) und Kontergewichtelement (16) derart aufeinander abgestimmt sind, dass der Volumenstrombegrenzer (14) bei unterbrochenem oder ruhendem Luftvolumenstrom in seine Offenstellung verschwenkt.

6. Fensterfalzlüfter (1, 1a) nach einem der vorhergehenden Ansprüche, **dadurch gekennzeichnet, dass** das Gewicht des Kontergewichtelementes (16) 20 % - 49 %, vorzugsweise 30 % - 45 %, des Gewichts des Volumenstrombegrenzers (14) beträgt.

7. Fensterfalzlüfter (1, 1a) nach einem der vorhergehenden Ansprüche, **dadurch gekennzeichnet, dass** sich die mindestens eine Bodenöffnung (10) und die mindestens eine Deckenöffnung (11) einer Luftführungskammer (9a, 9b) in ihrer lotrechten Übereinanderlage mindestens teilweise überlappen und/oder dass in einer Luftführungskammer (9a, 9b) mehrere Bodenöffnungen (10) und Deckenöffnungen (11) ausgebildet sind, wobei sich paarweise jeweils eine Bodenöffnung (10) und eine Deckenöffnung (11) in ihrer lotrechten Übereinanderlage mindestens teilweise überlappen.

8. Fensterfalzlüfter (1, 1a) nach einem der vorhergehenden Ansprüche, **dadurch gekennzeichnet, dass** das Volumenstromelement (14) derart gelagert und dimensioniert ist, dass seine Klappe (15) mit ihrer Vorderseite (17) nur geringfügig in einen durch gerade Begrenzungslinien zwischen jeweils einer Bodenöffnung (10) und einer Deckenöffnung (11), die sich in der lotrechten Übereinanderlage befinden, darstellbaren Luftströmungskorridor (62) hineinragt.

9. Fensterfalzlüfter (1, 1a) nach einem der vorhergehenden Ansprüche, **dadurch gekennzeichnet, dass** die Bodenwand (3) zumindest über einen Teil, vorzugsweise über den größten Teil, ihres bis zur Rückwand (5) reichenden Erstreckungsbereiches in Richtung auf die Rückwand (5) zu geneigt ansteigend oder bogenförmig ausgebildet ist.

10. Fensterfalzlüfter (1, 1a) nach einem der vorhergehenden Ansprüche, **dadurch gekennzeichnet, dass** der Volumenstrombegrenzer (14) ein aus seiner der Deckenwand (4) zugewandten Oberfläche hervorstehendes Federelement (54) aufweist, das sich bei Verschwenken des Volumenstrombegrenzers (14) in seine Verschlussstellung an die Innenwand der Deckenwand (4) anlegt und mittels seiner Federkraft die Schwenkbewegung des Volumenstrombegrenzers (14) in seine Verschlussstellung gegen die Wirkung des in der Luftführungskammer (9a, 9b) von außen (A) nach innen (I) strömenden Luftvolumenstroms bremst.

11. Fensterfalzlüfter (1, 1a) nach einem der vorhergehenden Ansprüche, **dadurch gekennzeichnet, dass** die Klappe (15) und das Kontergewichtelement (16) des Volumenstrombegrenzers (14) als ein einteiliges Lüfterbauteil ausbildet sind, welches auf innenliegend an oder in den Seitenwänden (6) ausgebildeten Lagerschalen oder Lagerschlitzen gelagert und geführt wieder herausnehmbar in das Lüftergehäuse (2, 2a) einsetzbar ,oder insbesondere einschiebbar ist.

12. Fensterfalzlüfter (1, 1a) nach einem der vorhergehenden Ansprüche, **dadurch gekennzeichnet, dass** aus der Bodenwand (3) ein bodenseitiges Anschlagselement (53) hervorsteht.

13. Fensterfalzlüfter (1, 1a) nach einem der vorhergehenden Ansprüche, **dadurch gekennzeichnet, dass** die Klappe (15) an ihrer Vorderseite (17), vorzugsweise im Bereich der Mitte ihrer Längserstreckung, einen geräuschdämpfend gepolsterten Anschlagsbereich (19) aufweist, welcher die Schwenkbewegung der Klappe (15) in Offenstellungsrichtung begrenzend in der vollständigen Offenstellung der Klappe (15) an das bodenseitige Anschlagselement (53) und/oder die Schwenkbewegung der Klappe (15) in Verschlussstellungsrichtung begrenzend in der vollständigen Verschlussstellung der Klappe an die Innenseite der Deckenwand (4) anschlägt.

## Claims

1. Window rebate ventilator (1, 1a), comprising a ventilator housing (2, 2a) for fastening on the interior side to the fixed frame (25) of a window (60) or a door above or below a window or door cover (50) and/or for fastening in a window rebate (51) formed between the fixed frame (25) and the sash frame (24) of a window (60) or a door, wherein the ventilator housing (2, 2a) comprises at least one ventilator housing chamber (9a, 9b) which has a front side (7), which forms a stop side of the ventilator housing (9a, 9b) to be fastened to fit against the fixed frame (25), as well as a bottom wall (3) having at least one, in particular slot-shaped, bottom opening (10), a top wall (4) formed opposite and spaced apart from the bottom wall (3), a rear wall (5) connecting the bottom wall (3) and the top wall (4) to one another, as well as two side walls (6) arranged opposite one another and each connecting the bottom wall (3), the rear wall (5) and the top wall (4) to one another, and wherein the top wall (4) has at least one, in particular slot-shaped, top opening (11) and the rear wall (5) and the side walls (6) are configured to be closed, and wherein the at least one bottom opening (10) and the at least one top opening (11) are part of an air flow path (13) which runs through the interior of the at least one ventilator housing chamber (9a, 9b) of the ventilator housing (2, 2a), and wherein in the interior of the at least one ventilator housing chamber (9a, 9b) at least one volume flow limiter (14) is mounted suspended in the air flow path (13) so as to be pivotally movable in such a way that the volume flow limiter (14) regulates an air volume flow flowing between the at least one bottom opening (10) and the at least one top opening (11) along the air flow path (13) through the interior of the at least one ventilator housing chamber (9a, 9b) by means of its pivoted positions varying automatically in dependence on the air pressure between an open position permitting the greatest possible air volume flow and a closed position limiting, preferably completely preventing, the air volume flow, wherein the air volume flow limiter (14) comprises a flap (15), which in the closed position abuts against a stop element on the closure side, and a counterweight element (16), preferably angularly, attached thereto and projecting therefrom,
**characterized in that**
the at least one bottom opening (10) and the at least one top opening (11) in the front side region of the ventilator housing chamber (9a, 9b) are formed directly adjoining the stop side of the ventilator housing (2, 2a) or adjacent to the stop side of the ventilator housing (2, 2a) with a small distance therebetween, and the at least one volume flow limiter (14) is mounted in a region of the ventilator housing chamber (9a, 9b) opposite thereto at a distance adjacent to the rear wall (5) and preferably at a small distance from the top wall (4) on its laterally opposite sides (61a, 61b) in each case in a side wall (6) or a bearing element arranged parallel thereto so as to be pivotally movable in a suspended manner,
and **in that** the top wall (4) forms the closure-side stop element, the flap (15) being configured, on the one hand, to be heavier than the counterweight element (16) and, on the other hand, being dimensioned in such a way that, pivoted into its closure position, it abuts against the inner side of the top wall (4), covering, depending on the number, at least one or more top openings (11) of an air guiding chamber (9a, 9b) and closing, at least approximately, the air flow path (13).

2. Window rebate ventilator (1, 1a) according to claim 1, **characterized in that** the ventilator housing (2, 2a) comprises more than one ventilator housing chamber (9a, 9b), preferably two ventilator housing chambers (9a, 9b).

3. Window rebate ventilator (1, 1a) according to claim 1 or 2, **characterized in that** the at least one or each ventilator housing chamber (9a, 9b) comprises a volume flow limiter (14) which is mounted such that it can pivot in a suspended manner.

4. Window rebate ventilator (1, 1a) according to any one of the preceding claims, **characterized in that** the pivotally movable mounting of the volume flow element (14) is formed in the transition from the flap (15) to the counterweight element (16).

5. Window rebate ventilator (1, 1a) according to any one of the preceding claims, **characterized in that** the weights of the flap (15) and the counterweight element (16) are matched to one another in such a way that the volume flow limiter (14) pivots into its open position when the air volume flow is interrupted or at rest.

6. Window rebate ventilator (1, 1a) according to any one of the preceding claims, **characterized in that** the weight of the counterweight element (16) is 20 % to 49 %, preferably 30 % to 45 %, of the weight of the volume flow limiter (14).

7. Window rebate ventilator (1, 1a) according to any one of the preceding claims, **characterized in that** the at least one bottom opening (10) and the at least one top opening (11) of an air guide chamber (9a, 9b) at least partially overlap in their perpendicular superimposition and/or **in that** several bottom openings (10) and top openings (11) are formed in an air guiding chamber (9a, 9b), a bottom opening (10) and a top opening (11) in each case overlapping at least partially in their perpendicular superimposition in pairs.

8. Window rebate ventilator (1, 1a) according to any one of the preceding claims, **characterized in that** the volume flow element (14) is mounted and dimensioned in such a way that its flap (15) projects with its front side (17) only slightly into an air flow corridor (62) which can be represented by straight boundary lines between in each case one bottom opening (10) and one top opening (11), which are located in the perpendicular superimposition.

9. Window rebate ventilator (1, la) according to any one of the preceding claims, **characterized in that** the bottom wall (3) is configured, at least over a part, preferably over the largest part, of its extension region extending to the rear wall (5), to rise in an inclined manner or to be curved in the direction of the rear wall (5).

10. Window rebate ventilator (1, 1a) according to any one of the preceding claims, **characterized in that** the volume flow limiter (14) has a spring element (54) projecting from its surface facing the top wall (4), which, when the volume flow limiter (14) is pivoted into its closed position, bears against the inner wall of the top wall (4) and, by means of its spring force, brakes the pivoting movement of the volume flow limiter (14) into its closed position against the action of the air volume flow flowing from the outside (A) to the inside (I) in the air guiding chamber (9a, 9b).

11. Window rebate ventilator (1, 1a) according to any one of the preceding claims, **characterized in that** the flap (15) and the counterweight element (16) of the volume flow limiter (14) are formed as a single-piece ventilator component which, mounted on bearing shells or bearing slots formed internally on or in the side walls (6) and removable in a guided manner, can be inserted or, in particular, pushed into the ventilator housing (2, 2a).

12. Window rebate ventilator (1, 1a) according to any one of the preceding claims, **characterized in that** a bottom-side stop element (53) projects from the bottom wall (3).

13. Window rebate ventilator (1, 1a) according to any one of the preceding claims, **characterized in that** the flap (15) comprises on its front side (17), preferably in the region of the middle of its longitudinal extension, a stop region (19) which is cushioned in a noise-damping manner which, limiting the pivoting movement of the flap (15) in the open position direction, abuts against the bottom-side stop element (53) in the fully open position of the flap (15) and/or, limiting the pivoting movement of the flap (15) in the closed position direction, abuts against the inside of the top wall (4) in the fully closed position of the flap.

## Revendications

1. Ventilateur de rainure de fenêtre (1, 1a), comprenant un boîtier de ventilateur (2, 2a) pour la fixation du côté intérieur sur le cadre fixe (25) d'une fenêtre (60) ou d'une porte au-dessus ou au-dessous d'un recouvrement de fenêtre ou de porte (50) et/ou pour la fixation dans une rainure de fenêtre (51) formée entre le cadre fixe (25) et le cadre de vantail (24) d'une fenêtre (60) ou d'une porte, le boîtier de ventilateur (2, 2a) comprenant au moins une chambre de boîtier de ventilateur (9a, 9b) qui a un côté avant (7) qui forme un côté de butée du boîtier de ventilateur (9a, 9b) à fixer pour être ajusté au cadre fixe (25), ainsi qu'une paroi inférieure (3) présentant au moins une ouverture inférieure (10), en particulier en forme de fente, une paroi supérieure (4) formée en face et à distance de la paroi inférieure (3), une paroi arrière (5) reliant la paroi inférieure (3) et la paroi supérieure (4) l'une à l'autre , ainsi que deux parois latérales (6) disposées à l'opposé l'une de l'autre et reliant entre elles respectivement la paroi inférieure (3), la paroi arrière (5) et la paroi supérieure (4), et la paroi supérieure (4) présentant au moins une ouverture supérieure (11) en particulier en forme de fente, et la paroi arrière (5) et les parois latérales (6) étant configurées de manière à être fermées, et ladite au moins une ouverture inférieure (10) et ladite au moins une ouverture supérieure (11) faisant partie d'un trajet d'écoulement d'air (13) qui s'étend à travers l'intérieur de ladite au moins une chambre de boîtier de ventilateur (9a, 9b) du boîtier de ventilateur (2, 2a), et à l'intérieur de ladite au moins une chambre de boîtier de ventilateur (9a, 9b), au moins un limiteur de débit volumique (14) étant monté suspendu dans le trajet d'écoulement d'air (13) de manière à pouvoir pivoter de telle sorte que le limiteur de débit volumique (14) régule un débit volumique d'air s'écoulant entre ladite au moins une ouverture inférieure (10) et ladite au moins une ouverture supérieure (11) le long du trajet d'écoulement d'air (13) à travers l'intérieur de ladite au moins une chambre de boîtier de ventilateur (9a, 9b) au moyen de ses positions de pivotement variant automatiquement en fonction de la pression d'air entre une position ouverte permettant un débit volumique d'air le plus grand possible et une position fermée limitant, de préférence empêchant complètement, le débit volumique d'air, le limiteur de débit volumique (14) comprenant un volet (15) qui, dans la position fermée, s'appuie contre un élément de butée du côté de la fermeture, et un élément de contrepoids (16), fixé à celui-ci de préférence de manière angulaire et faisant saillie de celui-ci,
**caractérisé en ce que**
ladite au moins une ouverture inférieure (10) et ladite au moins une ouverture supérieure (11) sont formées dans la région du côté frontal de la chambre de boîtier de ventilateur (9a, 9b) directement à côté du côté de butée du boîtier du ventilateur (2, 2a) ou de manière adjacente du côté de butée du boîtier de ventilateur (2, 2a) avec une petite distance entre eux, et ledit au moins un limiteur de débit volumique (14) est monté dans une zone de la chambre de boîtier de ventilateur (9a, 9b) qui lui est opposée, à une distance de manière adjacente à la paroi arrière (5) et de préférence à faible distance de la paroi supérieure (4), sur ses côtés latéralement opposés (61a, 61b), respectivement dans une paroi latérale (6) ou un élément de support disposé parallèlement, de manière à pouvoir pivoter de manière suspendue,
et **en ce que** la paroi supérieure (4) forme l'élément de butée côté fermeture, le volet (15) étant, d'une part, configuré de manière à être plus lourd que l'élément de contrepoids (16) et, d'autre part, dimensionné de telle sorte que, lorsqu'il est pivoté dans sa position de fermeture, il vient en butée contre la face intérieure de la paroi supérieure (4) en recouvrant, selon le nombre, ladite au moins une ou plusieurs ouvertures supérieures (11) d'une chambre de guidage d'air (9a, 9b) et en fermant au moins approximativement le trajet d'écoulement d'air (13).

2. Ventilateur de rainure de fenêtre (1, 1a) selon la revendication 1, **caractérisé en ce que** le boîtier d'ventilateur (2, 2a) présente plus d'une chambre de boîtier d'ventilateur (9a, 9b), de préférence deux chambres de boîtier d'ventilateur (9a, 9b).

3. Ventilateur de rainure de fenêtre (1, 1a) selon la revendication 1 ou 2, **caractérisé en ce que** ladite au moins une chambre de boîtier de ventilateur ou chaque chambre de boîtier de ventilateur (9a, 9b) présente un limiteur de débit volumique (14) monté de manière à pouvoir pivoter de manière suspendue.

4. Ventilateur de rainure de fenêtre (1, 1a) selon l'une quelconque des revendications précédentes, **caractérisé en ce que** le montage pivotant de l'élément de débit volumique (14) est réalisé dans la transition entre le volet (15) et l'élément de contrepoids (16).

5. Ventilateur de rainure de fenêtre (1, 1a) selon l'une quelconque des revendications précédentes, **caractérisé en ce que** les poids du volet (15) et de l'élément de contrepoids (16) sont adaptés l'un à l'autre de telle sorte que le limiteur de débit volumique (14) pivote dans sa position ouverte lorsque le débit volumique d'air est interrompu ou au repos.

6. Ventilateur de rainure de fenêtre (1, 1a) selon l'une quelconque des revendications précédentes, **caractérisé en ce que** le poids de l'élément de contrepoids (16) représente 20 % à 49 %, de préférence 30 % à 45 %, du poids du limiteur de débit volumique (14).

7. Ventilateur de rainure de fenêtre (1, 1a) selon l'une quelconque des revendications précédentes, **caractérisé en ce que** ladite au moins une ouverture inférieure (10) et ladite au moins une ouverture supérieure (11) d'une chambre de guidage d'air (9a, 9b) se chevauchent au moins partiellement dans leur superposition verticale et/ou **en ce que** plusieurs ouvertures inférieures (10) et ouvertures supérieures (11) sont formées dans une chambre de guidage d'air (9a, 9b), une ouverture inférieure (10) et une ouverture supérieure (11) se chevauchant au moins partiellement par paires dans leur superposition verticale.

8. Ventilateur de rainure de fenêtre (1, 1a) selon l'une quelconque des revendications précédentes, **caractérisé en ce que** l'élément de débit volumique (14) est monté et dimensionné de telle sorte que son volet (15) ne fait que légèrement saillie avec sa face avant (17) dans un couloir d'écoulement d'air (62) pouvant être représenté par des lignes de délimitation droites entre respectivement une ouverture inférieure (10) et une ouverture supérieure (11), qui se trouvent dans la superposition verticale.

9. Ventilateur de rainure de fenêtre (1, 1a) selon l'une quelconque des revendications précédentes, **caractérisé en ce que** la paroi inférieure (3) est configurée de manière à être inclinée vers le haut ou en forme d'arc au moins sur une partie, de préférence sur la plus grande partie, de sa zone d'extension s'étendant jusqu'à la paroi arrière (5).

10. Ventilateur de rainure de fenêtre (1, 1a) selon l'une quelconque des revendications précédentes, **caractérisé en ce que** le limiteur de débit volumique (14) présente un élément de ressort (54) faisant saillie de sa surface tournée vers la paroi supérieure (4), qui, lors d'un pivotement du limiteur de débit volumique (14) dans sa position de fermeture, s'appuie contre la paroi intérieure de la paroi supérieure (4) et, au moyen de sa force élastique, freine le mouvement de pivotement du limiteur de débit volumique (14) dans sa position de fermeture contre l'action du débit d'air s'écoulant de l'extérieur (A) vers l'intérieur (I) dans la chambre de guidage d'air (9a, 9b).

11. Ventilateur de rainure de fenêtre (1, 1a) selon l'une quelconque des revendications précédentes, **caractérisé en ce que** le volet (15) et l'élément de contrepoids (16) du limiteur de débit volumique (14) sont réalisés sous la forme d'un composant de ventilateur d'une seule pièce, qui est monté sur des coquilles de palier ou des fentes de palier formées à l'intérieur sur ou dans les parois latérales (6) et qui peut être inséré ou en particulier inséré par coulissement dans le boîtier d'ventilateur (2, 2a) en étant guidé de manière à pouvoir être à nouveau retiré.

12. Ventilateur de rainure de fenêtre (1, 1a) selon l'une quelconque des revendications précédentes, **caractérisé en ce qu'**un élément de butée (53) côté fond fait saillie de la paroi inférieure (3).

13. Ventilateur de rainure de fenêtre (1, 1a) selon l'une quelconque des revendications précédentes, **caractérisé en ce que** le volet (15) présente sur sa face avant (17), de préférence dans la zone du milieu de son extension longitudinale, une zone de butée (19) rembourrée de manière à atténuer les bruits, qui, limitant le mouvement de pivotement du volet (15) dans le sens de la position d'ouverture, vient en butée contre l'élément de butée (53) côté fond dans la position d'ouverture complète du volet (15) et/ou, limitant le mouvement de pivotement du volet (15) dans le sens de la position de fermeture, vient en butée contre la face intérieure de la paroi supérieure (4) dans la position de fermeture complète du volet.
